# EUROPÄISCHE PATENTANMELDUNG

(11) **EP 4 621 288 A1**
(43) Veröffentlichungstag der Anmeldung: **24.09.2025**
(21) Anmeldenummer: 25164383.9
(22) Anmeldetag: 18.03.2025
(51) Int. Cl.: F21V 17/00, F21V 17/10, F21V 21/40, F21V 23/04, F21V 33/00, F21W 131/205

(54) **OPERATIONSLEUCHTE MIT WECHSELBAREN FUNKTIONSEINHEITEN**

(30) Priorität: 20.03.2024 DE 102024107904
(71) Anmelder: Dr. Mach GmbH & Co. KG, 85567 Grafing (DE)
(72) Erfinder: Schösser, Hansjörg, 85567 Grafing (DE); Fox, Adrian, 85567 Grafing (DE); Kellner, Kristian, 85567 Grafing (DE); Bartesch, Michael, 85567 Grafing (DE)
(74) Vertreter: Weickmann & Weickmann PartmbB

(57) **Zusammenfassung**

Die Erfindung betrifft eine Beleuchtungsvorrichtung (10), umfassend einen Grundkörper (12), wenigstens ein Lichtmodul (14) und wenigstens zwei Funktionseinheiten (16) mit zueinander unterschiedlicher Funktionalität, welche mit dem Grundkörper (12) wahlweise verbunden werden können, wobei jede Funktionseinheit (16) in einer wiederholbaren Weise mit dem Grundkörper (12) verbunden und von diesem gelöst werden kann, sodass, je nach Bedarf, eine vorbestimmte Funktionseinheit (16) in den Grundkörper (12) eingesetzt werden kann bzw. durch eine andere Funktionseinheit (16) ersetzt werden kann, wobei jede Funktionseinheit (16) eine mechanische Schnittstelle (20) aufweist, welche über alle Funktionseinheiten (16) hinweg im Wesentlichen analog ausgebildet ist, und welche dazu eingerichtet ist, mit einer dazu passenden Aufnahme (18) an dem Grundkörper (12) derart einzugreifen, dass die jeweilige Funktionseinheit (16) an dem Grundkörper (12) gesichert ist.

## Beschreibung

Die vorliegende Erfindung betrifft eine Beleuchtungsvorrichtung, welche dazu geeignet ist, ein Operationsfeld auszuleuchten.

Aus dem Stand der Technik sind Beleuchtungsvorrichtungen für Operationsfelder bekannt. Hierbei gibt es auch Beleuchtungsvorrichtungen mit sehr spezialisierten Funktionen für bestimmte Operationen, wie beispielsweise Leuchten, welche Licht in einem speziellen Spektralbereich emittieren, oder Leuchten, welche in ihrer Beleuchtungsstärke oder ihrem erzeugten Beleuchtungsfeld einstellbar sind. Jedoch können gerade diejenigen Leuchten, welche für eine bestimmte Anwendung spezialisiert ausgebildet sind, für andere Anwendungen unbrauchbar sein, so dass es zum Beispiel für ein Krankenhaus notwendig ist, eine Vielzahl an unterschiedlichen Leuchten vorrätig zu halten, um damit verschiedene Anwendungsfälle abdecken zu können.

Es ist daher die Aufgabe der vorliegenden Erfindung eine Beleuchtungsvorrichtung bereitzustellen, welche in der Lage ist, an eine jeweilige Anwendung angepasst werden zu können.

Diese Aufgabe wird gemäß der vorliegenden Erfindung durch eine Beleuchtungsvorrichtung gelöst, welche dazu geeignet ist, ein Operationsfeld auszuleuchten, die Beleuchtungsvorrichtung umfassend einen Grundkörper,
wenigstens ein Lichtmodul, welches Licht emittiert und welches an dem Grundkörper angeordnet ist, und
wenigstens zwei Funktionseinheiten mit zueinander unterschiedlicher Funktionalität, welche dazu eingerichtet sind, mit dem Grundkörper der Beleuchtungsvorrichtung wahlweise verbunden zu werden,
wobei jede Funktionseinheit dazu eingerichtet ist, in einer wiederholbaren Weise mit dem Grundkörper verbunden und von diesem gelöst zu werden, sodass, je nach Bedarf, eine vorbestimmte Funktionseinheit in den Grundkörper eingesetzt werden kann beziehungsweise durch eine andere Funktionseinheit ersetzt werden kann,
wobei jede Funktionseinheit eine mechanische Schnittstelle aufweist, welche über alle Funktionseinheiten hinweg im Wesentlichen analog ausgebildet ist, und welche dazu eingerichtet ist, mit einer dazu passenden Aufnahme an dem Grundkörper derart einzugreifen, dass die jeweilige Funktionseinheit an dem Grundkörper gesichert ist.

In diesem Zusammenhang kann der Ausdruck "unterschiedliche Funktionalität" insbesondere bedeuten, dass sich die wenigstens zwei Funktionseinheiten in zumindest einem Parameter unterscheiden. Dies kann zum Beispiel auch dann zutreffen, wenn die wenigstens zwei Funktionseinheiten sogenannte "Spot-Beleuchtungen" sind, welche beide dazu eingerichtet sind, ein fokussiertes Beleuchtungsfeld zu erzeugen, welche aber dazu eingerichtet sind, in einem gleichen Abstand zur jeweiligen Funktionseinheit, zueinander unterschiedlich große Beleuchtungsfelder zu erzeugen.

Gemäß der vorliegenden Erfindung kann so eine Beleuchtungsvorrichtung bereitgestellt werden, welche mit einer Beleuchtungs-Grundfunktionalität, nämlich der im Grundkörper fest installierten Leuchteinheiten, versehen ist, welche aber je nach Anwendungsfall mit weiteren Funktionalitäten erweitert werden kann. Auf diese Weise kann ein und dieselbe Beleuchtungsvorrichtung, welche beispielsweise an einer Decke eines Operationssaals befestigt ist, mit unterschiedlichsten zusätzlichen Funktionalitäten ausgerüstet werden und so für unterschiedlichste Anwendungen verwendet werden.

Der Grundkörper kann eine Lichtaustrittsfläche, an welcher das von dem wenigstens einen Lichtmodul emittierte Licht aus dem Grundkörper austreten kann, und eine der Lichtaustrittsfläche entgegengesetzt angeordnete Rückseitenfläche aufweisen, wobei die Aufnahme an dem Grundkörper zur Verbindung mit einer Funktionseinheit an der Rückseitenfläche angeordnet ist. So kann es möglich sein, eine vollständig geschlossene, insbesondere komplett ebene, Scheibe an der Lichtaustrittsfläche anzuordnen. Insbesondere kann die Aufnahme über eine Klappe oder einen Deckel verschließbar sein, welche/welcher auch eine Abdichtungsfunktion aufweisen kann. Ein solcher Deckel kann als ein von den jeweiligen Funktionseinheiten gesondertes Bauteil ausgebildet sein. Alternativ kann ein solcher Deckel auch fest mit einer jeweiligen Funktionseinheit verbunden oder sogar integral mit dieser ausgebildet sein, so dass jede Funktionseinheit einen eigenen Deckel zum Verschließen der Aufnahme bereitstellen. Die Öffnung der Aufnahme kann auch zugleich als Servicezugang zur Wartung der Beleuchtungsvorrichtung fungieren. Natürlich ist es auch denkbar, dass die Aufnahme oder eine weitere analoge Aufnahme an der Lichtaustrittsfläche angeordnet ist.

Allgemein kann es für die erfindungsgemäße Beleuchtungsvorrichtung eine Anforderung sein, dass der Grundkörper flüssigkeitsdicht ausgebildet ist, sodass eine Außenseite des Grundkörpers desinfiziert werden kann, ohne dass Desinfektionsflüssigkeit in das Innere des Grundkörpers gelangen kann und dort gegebenenfalls eine Störung hervorrufen kann. Zu dem Zweck, dass auch der mit dem Grundkörper vollständig verbundene Deckel beziehungsweise die Klappe diese Abdichtungsanforderung erfüllt, kann der Deckel beziehungsweise die Klappe mit einer Dichtungseinheit versehen sein und/oder mit einer an dem Grundkörper vorgesehenen Dichtungseinheit zusammenwirken. Eine solche Dichtungseinheit kann beispielsweise eine Dichtschnur oder eine Dichtlippe sein.

Vorteilhafterweise kann wenigstens eine der Funktionseinheiten eine elektrische Schnittstelle und die Aufnahme des Grundkörpers eine entsprechende elektrische Gegenschnittstelle umfassen, welche dazu eingerichtet sind, eine elektrische Verbindung zwischen dem Grundkörper und der jeweiligen Funktionseinheit, in dem in der Aufnahme angeordneten Zustand der Funktionseinheit, herzustellen. Das heißt, die neben der mechanischen Schnittstelle der Beleuchtungsvorrichtung vorgesehene elektrische Schnittstelle kann zum Beispiel dazu eingerichtet sein, die jeweilige in der Aufnahme aufgenommene Funktionseinheit mit Strom zu versorgen und/oder gegebenenfalls von dieser Funktionseinheit generierte Signale an den Grundkörper der Beleuchtungsvorrichtung über eine entsprechende elektrische Gegenschnittstelle und gegebenenfalls anschließend an eine zugehörige Steuereinheit zu übertragen. Dabei kann die elektrische Schnittstelle und/oder die elektrische Gegenschnittstelle auch mit Abschnitten der mechanischen Schnittstelle und/oder der Aufnahme zusammenfallen, welche beispielsweise bei der mechanischen Schnittstelle und der Aufnahme dazu vorgesehen sind, eine Rotation einer jeweiligen in der Aufnahme aufgenommenen Funktionseinheit zu verhindern.

Insbesondere können die Funktionseinheiten, im Vergleich zueinander, ein im Wesentlichen gleiches Gewicht aufweisen. Dies kann den Vorteil bieten, dass eine Haltevorrichtung, an welcher die Beleuchtungsvorrichtung beziehungsweise der Grundkörper der Beleuchtungsvorrichtung gehaltert ist, um diese/diesen räumlich verlagern zu können, in einer voreingestellten Gewichtsausgleich-Konfiguration verbleiben kann. In anderen Worten muss so die Gewichtsausgleich-Konfiguration der Haltevorrichtung nicht bei einem Wechsel der Funktionseinheit neu justiert werden.

So kann wenigstens eine Funktionseinheit, insbesondere können alle Funktionseinheiten, ein Gewicht aufweisen, welches von 0,3 kg bis 2 kg, insbesondere von 0,7 kg bis 1,5 kg, vorzugsweise in etwa 1 kg, beträgt.

Ferner können die Aufnahme des Grundkörpers und die Schnittstellen der wenigstens zwei Funktionseinheiten dazu eingerichtet sein, ein werkzeugfreies Verbinden und/oder Lösen einer jeweiligen Funktionseinheit mit/aus der Aufnahme des Grundkörpers zu ermöglichen. Dies kann insbesondere bedeuten, dass ein Benutzer der Beleuchtungsvorrichtung mit bloßen Händen eine mit dem Grundkörper verbundene Funktionseinheit aus dem Grundkörper entfernen kann und eine weitere Funktionseinheit mit dem Grundkörper verbinden kann. Für den Fall, dass der wie bereits weiter oben erwähnte Deckel beziehungsweise die Klappe gesondert von den jeweiligen Funktionseinheiten ausgebildet sein sollte, kann auch dieser Deckel beziehungsweise diese Klappe von einem Benutzer der Beleuchtungsvorrichtung mit bloßen Händen geöffnet und geschlossen werden. Denkbare Benutzerhandlungen, um den Deckel beziehungsweise die Klappe zu öffnen (unabhängig davon, ob der Deckel beziehungsweise die Klappe mit der Funktionseinheit verbunden oder davon gesondert ausgebildet ist), kann zum Beispiel eine Drehbewegung und/oder ein Drücken sein. Das Drücken auf den Deckel oder die Klappe kann entgegen einer Federkraft stattfinden, welche die Klappe oder den Deckel und/oder eine in die Aufnahme eingesetzte Funktionseinheit in einer vorbestimmte Richtung (zB entgegen der Einführrichtung einer Funktionseinheit in die Aufnahme) vorbelastet. Ein entsprechendes Federelement kann beispielsweise in der Aufnahme des Grundkörpers angeordnet sein. Zum Beispiel kann der Druckbewegung durch den Benutzer eine Drehbewegung, im Sinne eines Bajonettverschlusses, folgen, um den Deckel beziehungsweise die Klappe zu öffnen.

Zum Beispiel können die Funktionseinheiten wenigstens zwei umfassen aus:
- einer optischen Erfassungseinheit für für Menschen sichtbares Licht;
- einer optischen Erfassungseinheit für UV-Licht;
- einer optischen Erfassungseinheit für infrarotes, insbesondere nahinfrarotes, Licht;
- einer Emissionseinheit für Laserlicht;
- einer Emissionseinheit für Licht, welches im Wesentlichen dem Spektrum des wenigstens einen Lichtmoduls der Beleuchtungsvorrichtung entspricht, wobei die Emissionseinheit insbesondere dazu eingerichtet ist, das Licht derart fokussiert zu emittieren, dass hierdurch ein Beleuchtungsfeld erzeugt wird, welches eine höhere Leuchtdichte aufweist als das durch das wenigstens eine Lichtmodul erzeugte Beleuchtungsfeld;
- einer Emissionseinheit für Licht, welches von dem Spektrum des wenigstens einen Lichtmoduls der Beleuchtungsvorrichtung verschieden ist, insbesondere ein bläuliches, im Bereich von 460 nm bis 480 nm, und/oder grünliches, im Bereich von 500 nm bis 550 nm, Spektrum aufweist, wobei die Emissionseinheit insbesondere dazu eingerichtet ist, das Licht derart fokussiert zu emittieren, dass hierdurch ein Beleuchtungsfeld erzeugt wird, welches eine höhere Leuchtdichte aufweist als das durch das wenigstens eine Lichtmodul erzeugte Beleuchtungsfeld;
- eine Stromversorgungseinheit, welches dazu eingerichtet ist, die Beleuchtungsvorrichtung derart mit Strom zu versorgen, dass die Beleuchtungsvorrichtung autark betrieben werden kann;
- einer Gesten-Erfassungseinheit zur Erfassung von Gesten eines Benutzers, wobei die Gesten-Erfassungseinheit mit einer Steuerungseinheit verbunden ist, welche dazu eingerichtet ist, den Gesten des Benutzers Steuerungsanweisungen zuzuordnen, gemäß welchen eine Betriebsweise der Beleuchtungsvorrichtung zu verändern ist;
- einer Mikrofon-Einheit, welche dazu eingerichtet ist, Geräusche, insbesondere Sprachbefehle eines Benutzers, zu erfassen.

Dabei kann die Stromversorgungseinheit dazu eingerichtet sein, die Beleuchtungsvorrichtung für 10 min bis 30 min, insbesondere für 20 min, mit Strom zu versorgen. Fällt beispielsweise in einem Operationssaal der Strom aus, kann die Beleuchtungsvorrichtung über die Stromversorgungseinheit unabhängig von der Haus-Stromversorgung in einer autarken Weise betrieben werden und so beispielsweise eine laufende Operation weitergeführt werden. Es ist alternativ oder zusätzlich zu der Stromversorgungseinheit denkbar, dass eine Beleuchtungsvorrichtung eine von den Funktionseinheiten gesonderte Batterie umfasst, welche zum Beispiel im Grundkörper installiert ist. Somit könnte die Beleuchtungsvorrichtung bei einem Stromausfall auch mit einer Funktionseinheit betrieben werden, welche keine Stromversorgungseinheit ist.

Die Gesten-Erfassungseinheit kann eine Kamera umfassen, welche dazu eingerichtet ist, Bewegungen einer Hand eines Benutzers der Beleuchtungsvorrichtung zu erfassen und zugehörige Signale an die Steuerungseinheit zu übertragen. Somit kann die Beleuchtungsvorrichtung bedient werden, beispielsweise um deren Helligkeit und/oder Beleuchtungsrichtung und/oder Fokussierung einzustellen, ohne dass der Benutzer die Beleuchtungsvorrichtung berühren muss.

Des Weiteren kann die Beleuchtungsvorrichtung ein Datenübertragungsmodul umfassen, welches dazu eingerichtet ist, Informationen in Bezug auf die Beleuchtungsvorrichtung, insbesondere in Bezug auf die wenigstens zwei Funktionseinheiten, an eine extern von der Beleuchtungsvorrichtung angeordnete Datenverarbeitungseinheit zu senden und/oder von dieser zu empfangen. Eine derartige Datenübertragung kann zum Beispiel drahtlos über WLAN, Bluetooth, Nahfunkkommunikation, mobiles Internet oder ähnliche Datenübertragungsmöglichkeiten durchgeführt werden. Es ist auch denkbar, dass die Datenübertragung in einem näheren Umfeld der Beleuchtungsvorrichtung drahtlos an eine dort angeordnete Empfangseinheit stattfindet, von welcher aus die Datenübertragung drahtgebunden an die Datenverarbeitungseinheit weitergeführt wird. Natürlich kann die Datenübertragung von der Beleuchtungsvorrichtung an die Datenverarbeitungseinheit vollständig drahtgebunden stattfinden. Dies kann insbesondere der Fall sein, wenn die Datenverarbeitungseinheit in einem näheren Umfeld der Beleuchtungsvorrichtung angeordnet ist, wie zum Beispiel innerhalb des Krankenhauses, in dem die Beleuchtungsvorrichtung installiert ist.

Die über das Datenübertragungsmodul gesendeten und/oder empfangenen Daten können zum Beispiel dazu geeignet sein:
- eine Gesamtbetriebszeit einer jeweiligen Funktionseinheit anzuzeigen; und/oder
- eine eindeutige Kennung einer jeweiligen Funktionseinheit anzuzeigen; und/oder
- eine, insbesondere für einen Hersteller der jeweiligen Funktionseinheit eindeutige, Codierung der jeweiligen Funktionseinheit zu übertragen; und/oder
- einen Ladezustand einer jeweiligen Funktionseinheit anzuzeigen.

Wenigstens eine Auswahl, insbesondere alle, von über das Datenübertragungsmodul gesendeten und/oder empfangenen Daten können in einer Log-Datei gespeichert werden, welche beispielsweise in einer Speichereinheit der Steuerungseinheit angelegt wird oder dort bereits vorhanden ist. So kann zum Beispiel eine Log-Datei für mehrere, insbesondere sämtliche, mit der Beleuchtungsvorrichtung verwendeten Funktionseinheiten verwendet werden oder es kann für jede mit der Beleuchtungsvorrichtung verwendete Funktionseinheit eine separate Log-Datei verwendet werden. In Bezug auf eine jeweilige Funktionseinheit, welche über die Log-Datei(en) hinweg beispielsweise anhand ihrer eindeutigen Codierung/Kennung, zum Beispiel deren Seriennummer, unterschieden werden kann, kann so insbesondere die bisherige Gesamtbetriebszeit der Funktionseinheit in der jeweiligen Beleuchtungsvorrichtung aktuell gehalten werden. Ferner kann über die Log-Datei(en) nachvollzogen werden, welche Funktionseinheiten zu welchem Zeitpunkt und/oder für wie lange in einer jeweiligen Beleuchtungsvorrichtung verwendet wurden. Natürlich ist es alternativ oder zusätzlich denkbar, dass die Log-Datei(en) in einer innerhalb der Beleuchtungsvorrichtung angeordneten Speichereinheit angelegt werden.

Die Steuerungseinheit der Beleuchtungsvorrichtung kann insbesondere dazu eingerichtet sein, die Codierung der jeweiligen Funktionseinheit zu empfangen und derart auszuwerten, dass ein Betrieb der jeweiligen Funktionseinheit in dem Grundkörper der Beleuchtungsvorrichtung nur auf Grundlage einer zulässigen, insbesondere einer in einer Speichereinheit der Steuerungseinheit hinterlegten, Codierung möglich ist. So kann auf Grundlage der Auswertung der übermittelten Daten eine Verwendung der Funktionseinheit in dem Grundkörper in dem Fall verhindert werden, dass eine Funktionseinheit in den Grundkörper eingesetzt worden ist, welche nicht vom Hersteller der Beleuchtungsvorrichtung stammt.

Ferner kann eine Verwendung der Funktionseinheit in dem Grundkörper verhindert in dem Fall werden, dass die vorgeschriebene Gesamtbetriebszeit Funktionseinheit überschritten wurde, sodass ein korrekter Betrieb der Funktionseinheit seitens des Herstellers nicht mehr gewährleistet ist. Im Zusammenhang mit der Gesamtbetriebszeit einer Funktionseinheit kann vorgesehen sein, dass in wenigstens einem vorbestimmten Intervall vor Erreichen der Gesamtbetriebszeit ein entsprechender Hinweis ausgegeben werden kann. Ein solcher Hinweis kann an einem Bildschirm, mit welchem die Beleuchtungsvorrichtung operativ verbunden ist, und/oder über eine, zum Beispiel farbige, LED an der Funktionseinheit selbst und/oder ein akustisches Signal erfolgen.

Vorteilhafterweise kann wenigstens eine der Funktionseinheiten, insbesondere alle Funktionseinheiten, dazu eingerichtet sein, Informationen in Bezug auf die jeweilige Funktionseinheit, insbesondere Informationen in Bezug auf ein Gewicht der jeweiligen Funktionseinheit, an die Beleuchtungsvorrichtung zu übertragen. Die von einer jeweiligen Funktionseinheit an die Beleuchtungsvorrichtung übertragenen Informationen können auch dazu verwendet werden, eine Funktionalität eines Handgriffs, welcher mit der Beleuchtungsvorrichtung verbunden ist, einzustellen. So kann ein Drehen des Handgriffs bei einer Spotbeleuchtungs-Funktionseinheit eine Fokussierung des Spots einstellen und bei einer Funktionseinheit, welche Licht in nur einem vorbestimmten Lichtspektrum emittiert, wobei die Breite dieses Spektrums deutlich geringer ist als die Breite des Spektrums des sichtbaren Lichts, ein Verändern des Lichtspektrums hervorrufen. Fernern kann, insbesondere aber nicht darauf begrenzt, eine Beleuchtungsstärke, welche durch die in den Grundkörper eingesetzte Funktionseinheit emittiert wird von dieser übertragen werden, beispielsweise an eine zugeordnete Steuereinheit. Da es eine vorgeschriebene Anforderung an die Beleuchtungsvorrichtung sein kann, dass eine Beleuchtungsstärke von 160.000 Ix bei 1 m Abstand nicht überschritten wird, kann die Steuereinheit eine Lichtintensität, insbesondere den Lichtstrom, der Funktionseinheit und/oder des wenigstens einen Lichtmoduls des Grundkörpers verändern, um so die vorgeschriebene Anforderung einzuhalten.

In diesem Zusammenhang kann die Beleuchtungsvorrichtung ferner eine Haltevorrichtung umfassen, welche dazu eingerichtet ist, die Beleuchtungsvorrichtung im Raum positionierbar zu haltern, wobei die Haltevorrichtung dazu eingerichtet ist, auf Grundlage der von der Funktionseinheit an die Beleuchtungsvorrichtung übertragen Informationen, insbesondere des Gewichts der Funktionseinheit, automatisiert Rejustierungen durchzuführen. So kann die bereits weiter oben beschriebene Gewichtsausgleich-Konfiguration automatisiert rekalibriert werden, wenn die Beleuchtungsvorrichtung mit einer Funktionseinheit, welche ein im Vergleich zu einer zuvor verwendeten Funktionseinheit abweichendes Gewicht aufweist, oder ohne Funktionseinheit betrieben wird. Dies kann einem Benutzer die Zeit sparen, welche für die Rejustierung notwendig ist.

Im Folgenden wird die vorliegende Erfindung in größerem Detail anhand eines Ausführungsbeispiels mit Bezug auf die begleitenden Zeichnungen beschrieben werden. Es stellt dar:
Figur 1 eine Seitenquerschnittsansicht einer Ausführungsform der erfindungsgemäßen Beleuchtungsvorrichtung; und
Figur 2 eine perspektivische Ansicht der erfindungsgemäßen Beleuchtungsvorrichtung.

In Figur 1 ist eine erfindungsgemäße Beleuchtungsvorrichtung allgemein mit dem Bezugszeichen 10 bezeichnet. Die Beleuchtungsvorrichtung 10, welche in Figur 1 als Seitenquerschnittsansicht dargestellt ist, umfasst einen Grundkörper 12 und mehrere daran angeordnete Lichtmodule 14, welche dazu eingerichtet sind, Licht zu emittieren. Ferner umfasst die Beleuchtungsvorrichtung 10 in der hier gezeigten Ausführungsform zwei Funktionseinheiten 16.

Die Funktionseinheiten 16, von welchen in Figur 1 nur eine zu sehen ist, sind dazu vorgesehen, in eine Aufnahme 18 des Grundkörpers 12 wahlweise eingesetzt zu werden. Über eine mechanische Schnittstelle 20, welche an den Funktionseinheiten 16 analog ausgebildet ist, wobei die zu der Aufnahme 18 passende mechanische Schnittstelle 20 in der hier dargestellten Ausführungsform als einfacher im Wesentlichen zylindrischer Abschnitt ausgebildet sein kann, kann eine jeweilige Funktionseinheit 16 an dem Grundkörper 12 angebracht werden.

Auch das Lösen der Funktionseinheit 16 von dem Grundkörper 12, um sie beispielsweise durch eine andere Funktionseinheit 16 zu ersetzen, kann durch die mechanische Schnittstelle 20 und die dazu passende Aufnahme 18 gewährleistet werden. So kann es denkbar sein, dass an der Aufnahme 18 ein elastisches Element, wie zum Beispiel eine Feder, vorgesehen ist, welche die jeweilige Funktionseinheit 16 in Entnahmerichtung aus der Aufnahme 18 heraus vorbelastet.

Das Verbinden und/oder Lösen der Funktionseinheit 16 mit der Aufnahme 18 des Grundkörpers 12 findet in der gezeigten Ausführungsform werkzeugfrei durch bloßes Einsetzen in die und Entnehmen aus der Aufnahme 18 statt.

In einer möglichen Ausführungsform kann die eine der beiden Funktionseinheiten 16 eine Spot-Beleuchtung mit einem, im Vergleich zu dem Beleuchtungsfeld der Lichtmodule 14 des Grundkörpers 12, stärker fokussierten Beleuchtungsfeld sein. Die andere der beiden Funktionseinheiten 16 kann eine Emissionseinheit für Laserlicht sein, welche ein bestimmtes Muster, welches im einfachsten Fall wenigstens ein Punkt ist, auf eine Fläche projiziert. So kann die Beleuchtungsvorrichtung 10 für unterschiedlichste Einsatzzwecke mit unterschiedlichen Anforderungen aus- beziehungsweise umgerüstet werden.

Neben der mechanischen Schnittstelle 20 kann die Beleuchtungsvorrichtung 10 auch eine elektrische Schnittstelle 22 aufweisen, welche zum Beispiel dazu eingerichtet ist, die jeweilige in der Aufnahme 18 aufgenommene Funktionseinheit 16 mit Strom zu versorgen. Auch ist es denkbar, dass über die elektrische Schnittstelle 22 von dieser Funktionseinheit 16 generierte Signale an den Grundkörper 12 der Beleuchtungsvorrichtung 10 und gegebenenfalls anschließend an eine zugehörige Steuereinheit (nicht dargestellt) übertragen werden. Zu diesem Zweck umfasst die in den Figuren 1 und 2 dargestellte Aufnahme 18 eine entsprechende elektrische Gegenschnittstelle 24. Natürlich kann die elektrische Schnittstelle 22 bzw. die elektrische Gegenschnittstelle 24 auch mit Abschnitten der mechanischen Schnittstelle 20 bzw. der Aufnahme 18 zusammenfallen, welche beispielsweise bei der mechanischen Schnittstelle 20 und der Aufnahme 18 dazu vorgesehen sind, eine Rotation einer jeweiligen in der Aufnahme 18 aufgenommenen Funktionseinheit 16 zu verhindern.

Die Beleuchtungsvorrichtung 10 umfasst eine Lichtaustrittsfläche 26, an welcher das von den Lichtmodulen 14 emittierte Licht aus dem Grundkörper 12 austreten kann. An der der Lichtaustrittsfläche 26 entgegengesetzten Seite weist der Grundkörper 12 eine Rückseitenfläche 28 auf. In der hier gezeigten Ausführungsform ist die Aufnahme 18 an der Rückseitenfläche 24 des Grundkörpers 12 angeordnet, sodass das Einsetzen/Entnehmen einer Funktionseinheit 16 an der Rückseitenfläche 28 ermöglicht ist.

Des Weiteren ist in Figur 1 ein Deckel 30 dargestellt. Der Deckel 30 wird hier in eine in der Rückseitenfläche 24 angeordneten Öffnung 32 eingesetzt. Somit kann der Deckel 30 die Aufnahme 18 verschließen und dabei den Grundkörper 12 insbesondere fluidisch an der Aufnahme 18 abdichten. Der Deckel 30 ist hier als ein von einer jeweiligen Funktionseinheit 16 gesondertes Bauteil ausgebildet. Es ist aber auch möglich, dass mit einer jeweiligen Funktionseinheit 16 ein Deckel 30 fest verbunden bzw. sogar integral mit dieser ausgebildet ist. Auf diese Weise könnte für jede Funktionseinheit 16 ein eigener Deckel 26 zum Verschließen der Aufnahme 18 bereitstellt sein.

Der Deckel 30 kann mit der Aufnahme 18 über (nicht dargestellte) Verbindungsmittel verbindbar sein. Zum Beispiel kann die Aufnahme 18 Vorsprünge aufweisen, welche dazu eingerichtet sind, mit dazu entsprechenden Ausnehmungen an dem Deckel zusammenzuwirken, um diesen in der Aufnahme 18 zu halten. Natürlich könne die Ausnehmungen und Vorsprünge auch am jeweils anderen Element Aufnahme/Deckel oder an beiden angeordnet sein. Dabei können beispielsweise die Ausnehmungen derart ausgebildet und der Deckel 30 derart federvorbelastet sein, dass es einer kombinierten Druck-Drehbewegung bedarf, um den Deckel 30 aus der Aufnahme 18 lösen zu können. So kann ein unbeabsichtigtes Lösen des Deckels 30 aus der Aufnahme 18 verhindert werden.

Die Figuren 1 und 2 zeigen darüber hinaus einen Handgriff 34, welcher hier auf der Seite der Lichtaustrittsfläche 26 mit dem Grundkörper 12 der Beleuchtungsvorrichtung 10 verbunden ist. Über den Handgriff 34 kann der Grundkörper 12 im Raum positioniert werden. Ferner kann über den Handgriff 34 eine Steuerung der jeweiligen Funktionseinheit 16, zum Beispiel eine Veränderung einer jeweiligen Funktionalität, möglich sein. So ist denkbar, dass ein Drehen des Handgriffs 34 bei einer Spotbeleuchtungs-Funktionseinheit 16 eine Fokussierung des Spots einstellen und bei einer Funktionseinheit 16, welches Licht in nur einem vorbestimmten Lichtspektrum emittiert, ein Verändern des Lichtspektrums hervorrufen kann.

In Figur 2 ist die erfindungsgemäße Beleuchtungsvorrichtung 10 in einer perspektivischen Ansicht dargestellt. In Figur 2 sind die beiden Funktionseinheiten 16 zu erkennen. Eine jeweilige Funktionseinheit 16 kann wahlweise in die Aufnahme 18 des Grundkörpers 12 eingesetzt werden (siehe gestrichelte Linie von den Funktionseinheiten 16 zu der Aufnahme 18).

In Figur 2 ist auch zu sehen, dass über die Öffnung 32 an der Rückseitenfläche 28 des Grundkörpers 12 auf zumindest manche der Lichtmodule 14 zugegriffen werden kann, sodass die Öffnung 32 zugleich als Zugangsöffnung für Wartungen und Reparaturen an den Lichtmodulen 14 dienen kann.

## Patentansprüche

1. Beleuchtungsvorrichtung (10), welche dazu geeignet ist, ein Operationsfeld auszuleuchten, die Beleuchtungsvorrichtung (10) umfassend
einen Grundkörper (12),
wenigstens ein Lichtmodul (14), welches Licht emittiert und welches an dem Grundkörper (12) angeordnet ist, und
wenigstens zwei Funktionseinheiten (16) mit zueinander unterschiedlicher Funktionalität, welche dazu eingerichtet sind, mit dem Grundkörper (12) der Beleuchtungsvorrichtung (10) wahlweise verbunden zu werden,
wobei jede Funktionseinheit (16) dazu eingerichtet ist, in einer wiederholbaren Weise mit dem Grundkörper (12) verbunden und von diesem gelöst zu werden, sodass, je nach Bedarf, eine vorbestimmte Funktionseinheit (16) in den Grundkörper (12) eingesetzt werden kann beziehungsweise durch eine andere Funktionseinheit (16) ersetzt werden kann,
wobei jede Funktionseinheit (16) eine mechanische Schnittstelle (20) aufweist, welche über alle Funktionseinheiten (16) hinweg im Wesentlichen analog ausgebildet ist, und welche dazu eingerichtet ist, mit einer dazu passenden Aufnahme (18) an dem Grundkörper (12) derart einzugreifen, dass die jeweilige Funktionseinheit (16) an dem Grundkörper (12) gesichert ist.

2. Beleuchtungsvorrichtung (10) nach Anspruch 1,
**dadurch gekennzeichnet, dass** der Grundkörper (12) eine Lichtaustrittsfläche (26), an welcher das von dem wenigstens einen Lichtmodul (14) emittierte Licht aus dem Grundkörper (12) austreten kann, und eine der Lichtaustrittsfläche (24) entgegengesetzt angeordnete Rückseitenfläche (28) aufweist, wobei die Aufnahme (18) an dem Grundkörper (12) zur Verbindung mit einer Funktionseinheit (16) an der Rückseitenfläche (28) angeordnet ist.

3. Beleuchtungsvorrichtung (10) nach einem der vorhergehenden Ansprüche,
**dadurch gekennzeichnet, dass** wenigstens eine der Funktionseinheiten (16) eine elektrische Schnittstelle (22) und die Aufnahme (18) des Grundkörpers (12) eine entsprechende elektrische Gegenschnittstelle umfasst, welche dazu eingerichtet sind, eine elektrische Verbindung zwischen dem Grundkörper (12) und der jeweiligen Funktionseinheit (16), in dem in der Aufnahme (18) angeordneten Zustand der Funktionseinheit (16), herzustellen.

4. Beleuchtungsvorrichtung (10) nach einem der vorhergehenden Ansprüche,
**dadurch gekennzeichnet, dass** die Funktionseinheiten (16), im Vergleich zueinander, ein im Wesentlichen gleiches Gewicht aufweisen.

5. Beleuchtungsvorrichtung (10) nach dem vorhergehenden Anspruch,
**dadurch gekennzeichnet, dass** wenigstens eine Funktionseinheit (16), insbesondere alle Funktionseinheiten (16), ein Gewicht aufweist, welches von 0,3 kg bis 2 kg, insbesondere von 0,7 kg bis 1,5 kg, vorzugsweise in etwa 1 kg, beträgt.

6. Beleuchtungsvorrichtung (10) nach einem der vorhergehenden Ansprüche,
**dadurch gekennzeichnet, dass** die Aufnahme (18) des Grundkörpers (12) und die mechanische Schnittstelle (20) der wenigstens zwei Funktionseinheiten (16) dazu eingerichtet sind, ein werkzeugfreies Verbinden und/oder Lösen einer jeweiligen Funktionseinheit (16) mit/aus der Aufnahme (18) des Grundkörpers (12) zu ermöglichen.

7. Beleuchtungsvorrichtung (10) nach einem der vorhergehenden Ansprüche,
**dadurch gekennzeichnet, dass** die Funktionseinheiten (16) wenigstens zwei umfassen aus:
- einer optischen Erfassungseinheit für für Menschen sichtbares Licht;
- einer optischen Erfassungseinheit für UV-Licht;
- einer optischen Erfassungseinheit für infrarotes, insbesondere nahinfrarotes, Licht;
- einer Emissionseinheit für Laserlicht;
- einer Emissionseinheit für Licht, welches im Wesentlichen dem Spektrum des wenigstens einen Lichtmoduls (14) der Beleuchtungsvorrichtung (10) entspricht, wobei die Emissionseinheit insbesondere dazu eingerichtet ist, das Licht derart fokussiert zu emittieren, dass hierdurch ein Beleuchtungsfeld erzeugt wird, welches eine höhere Leuchtdichte aufweist als das durch das wenigstens eine Lichtmodul (14) erzeugte Beleuchtungsfeld;
- einer Emissionseinheit für Licht, welches von dem Spektrum des wenigstens einen Lichtmoduls (14) der Beleuchtungsvorrichtung (10) verschieden ist, insbesondere ein bläuliches, im Bereich von 460 nm bis 480 nm, und/oder grünliches, im Bereich von 500 nm bis 550 nm, Spektrum aufweist, wobei die Emissionseinheit insbesondere dazu eingerichtet ist, das Licht derart fokussiert zu emittieren, dass hierdurch ein Beleuchtungsfeld erzeugt wird, welches eine höhere Leuchtdichte aufweist als das durch das wenigstens eine Lichtmodul (14) erzeugte Beleuchtungsfeld;
- eine Stromversorgungseinheit, welches dazu eingerichtet ist, die Beleuchtungsvorrichtung (10) derart mit Strom zu versorgen, dass die Beleuchtungsvorrichtung (10) autark betrieben werden kann;
- einer Gesten-Erfassungseinheit zur Erfassung von Gesten eines Benutzers, wobei die Gesten-Erfassungseinheit mit einer Steuerungseinheit verbunden ist, welche dazu eingerichtet ist, den Gesten des Benutzers Steuerungsanweisungen zuzuordnen, gemäß welchen eine Betriebsweise der Beleuchtungsvorrichtung (10) zu verändern ist;
- einer Mikrofon-Einheit, welche dazu eingerichtet ist, Geräusche, insbesondere Sprachbefehle eines Benutzers, zu erfassen.

8. Beleuchtungsvorrichtung (10) nach dem vorhergehenden Anspruch,
**dadurch gekennzeichnet, dass** die Stromversorgungseinheit dazu eingerichtet ist, die Beleuchtungsvorrichtung (10) für 10 min bis 30 min, insbesondere für 20 min, mit Strom zu versorgen.

9. Beleuchtungsvorrichtung (10) nach Anspruch 7 oder 8,
**dadurch gekennzeichnet, dass** die Gesten-Erfassungseinheit eine Kamera umfasst, welche dazu eingerichtet ist, Bewegungen einer Hand eines Benutzers der Beleuchtungsvorrichtung (10) zu erfassen und zugehörige Signale an die Steuerungseinheit zu übertragen.

10. Beleuchtungsvorrichtung (10) nach einem der vorhergehenden Ansprüche,
**dadurch gekennzeichnet, dass** die Beleuchtungsvorrichtung (10) ein Datenübertragungsmodul umfasst, welches dazu eingerichtet ist, Informationen in Bezug auf die Beleuchtungsvorrichtung (10), insbesondere in Bezug auf die wenigstens zwei Funktionseinheiten (16), an eine extern von der Beleuchtungsvorrichtung (10) angeordnete Datenverarbeitungseinheit zu senden und/oder von dieser zu empfangen.

11. Beleuchtungsvorrichtung (10) nach dem vorhergehenden Anspruch,
**dadurch gekennzeichnet, dass** die über das Datenübertragungsmodul gesendeten und/oder empfangenen Daten dazu geeignet sind:
- eine Gesamtbetriebszeit einer jeweiligen Funktionseinheit (16) anzuzeigen; und/oder
- eine eindeutige Kennung einer jeweiligen Funktionseinheit (16) anzuzeigen; und/oder
- eine, insbesondere für einen Hersteller der jeweiligen Funktionseinheit (16) eindeutige, Codierung der jeweiligen Funktionseinheit (16) zu übertragen; und/oder
- einen Ladezustand einer jeweiligen Funktionseinheit (16) anzuzeigen.

12. Beleuchtungsvorrichtung (10) nach dem vorhergehenden Anspruch,
**dadurch gekennzeichnet, dass** eine/die Steuerungseinheit der Beleuchtungsvorrichtung (10) dazu eingerichtet ist, die Codierung der jeweiligen Funktionseinheit (16) zu empfangen und derart auszuwerten, dass ein Betrieb der jeweiligen Funktionseinheit (16) in dem Grundkörper (12) der Beleuchtungsvorrichtung (10) nur auf Grundlage einer zulässigen, insbesondere einer in einer Speichereinheit der Steuerungseinheit hinterlegten, Codierung möglich ist.

13. Beleuchtungsvorrichtung (10) nach einem der vorhergehenden Ansprüche,
**dadurch gekennzeichnet, dass** wenigstens eine der Funktionseinheiten (16), insbesondere alle Funktionseinheiten (16), dazu eingerichtet ist, Informationen in Bezug auf die jeweilige Funktionseinheit (16), insbesondere Informationen in Bezug auf ein Gewicht der jeweiligen Funktionseinheit (16), an die Beleuchtungsvorrichtung (10) zu übertragen.

14. Beleuchtungsvorrichtung (10) nach dem vorhergehenden Anspruch,
**dadurch gekennzeichnet, dass** die Beleuchtungsvorrichtung (10) ferner eine Haltevorrichtung umfasst, welche dazu eingerichtet ist, die Beleuchtungsvorrichtung (10) im Raum positionierbar zu haltern, wobei die Haltevorrichtung dazu eingerichtet ist, auf Grundlage der von der Funktionseinheit (16) an die Beleuchtungsvorrichtung (10) übertragen Informationen, insbesondere des Gewichts der Funktionseinheit (16), automatisiert Rejustierungen durchzuführen.
